# EUROPÄISCHE PATENTSCHRIFT

(11) **EP 1 655 234 B1**
(45) Veröffentlichungstag und Bekanntmachung des Hinweises auf die Patenterteilung: **16.07.2008**
(21) Anmeldenummer: 05022716.4
(22) Anmeldetag: 18.10.2005
(51) Int. Cl.: B65D 71/00

(54) **Kartonverpackung**
Package formed from a carton blank
Emballage en carton

(30) Priorität: 03.11.2004 DE 202004016948 U
(43) Veröffentlichungstag der Anmeldung: 10.05.2006
(73) Patentinhaber: MM Packaging Europe GmbH, 1040 Wien (AT)
(72) Erfinder: Lück, Harald, 31085 Everode (DE)
(74) Vertreter: Patentanwälte Hofstetter, Schurack & Skora

(56) Entgegenhaltungen:
- EP-A- 1 103 481
- DE-A1- 10 234 394
- DE-U1- 9 414 230
- US-A- 4 821 874

## Beschreibung

Die vorliegende Erfindung betrifft eine Kartonverpackung, insbesondere für die Aufbewahrung und den Transport von flaschen- und/oder dosenartigen Behältnissen, mit einem Bodenelement und zwei mit dem Bodenelement über gegenüberliegende Biegelinien verbundene Seitenwände sowie einem dem Bodenelement gegenüberliegenden Deckelelement.

Derartige Kartonverpackungen sind bekannt. Insbesondere werden bei bekannten Kartonverpackungen spezielle Kraftkartonsorten verwendet, um die notwendige Stabilität und Reißfähigkeit der Kartonverpackung zu gewährleisten. Dies gilt insbesondere für den Transport von Getränkeflaschen, die im befüllten Zustand eine entsprechend hohe Kraft auf die Kartonverpackung ausüben. Die Verwendung von Kraftkarton ist jedoch sehr teuer und ökologisch gesehen bedenklich. Aus ökologischen Gründen sollte daher idealerweise Recyclingkarton zur Herstellung der genannten Kartonverpackungen verwendet werden. Nachteilig hieran ist jedoch, dass Recyclingkarton eine schlechtere Reißfestigkeit aufweist als der sogenannte Kraftkarton.

Aus der DE 94 14 230 U1 ist eine Transportverpackung für Dosen bekannt, bei der an einem Boden Erhebungen in Form von Noppen ausgebildet sind.

Des Weiteren ist aus der DE 102 34 394 A1 eine Verpackung bekannt welche zur Aufnahme von becherförmigen Behältnissen ausgebildet ist. Die als Steige ausgebildete Verpackung ist nach oben hin offen und die Behältnisse können lediglich in Aussparungen eingestellt werden.

Des Weiteren ist aus der EP 1 103 481 A1 eine Verpackung zur Aufnahme von Flaschen oder dergleichen bekannt. Die Verpackung umfasst einen Boden, welcher über Biegelinien mit Seitenwänden verbunden ist. Darüber hinaus ist ein Deckelelement vorgesehen, welches aus zwei überlagerten Teilelementen ausgebildet ist. In dem Deckelelement sind Grifföffnungen in Form von Ausstanzungen als Biegelaschen ausgebildet.

Darüber hinaus ist aus der US 4,821,874 A eine Verpackung gemäß dem Oberbegriff des Anspruchs 1 bekannt.

Es ist daher die Aufgabe der vorliegenden Erfindung eine gattungsgemäße Kartonverpackung bereitzustellen, welche einfach herstellbar und in gefaltetem Zustand stabil ist und eine hohe Reißfestigkeit auch bei Verwendung von Recyclingkarton aufweist.

Zur Lösung dieser Aufgabe dient eine gattungsgemäße Kartonverpackung gemäß den Merkmalen des Anspruchs 1.

Vorteilhafte Ausgestaltungen sind in den Unteransprüchen beschrieben.

Eine erfindungsgemäße Kartonverpackung weist ein Bodenelement und zwei mit dem Bodenelement über gegenüberliegende Biegelinien verbundene Seitenwände sowie ein dem Bodenelement gegenüberliegendes Deckelelement auf. Das Deckelelement besteht dabei erfindungsgemäß aus zwei übereinander liegenden und miteinander verbundenen flächigen Teilelementen, wobei das erste Teilelement über eine Biegelinie mit der ersten Seitenwand und das zweite Teilelement über eine Biegelinie mit der zweiten Seitenwand verbunden ist, und das erste Teilelement zwei Ausstanzungen zur Ausbildung von Grifföffnungen aufweist und das zweite Teilelement zwei Ausstanzungen zur Ausbildung von Grifföffnungen aufweist, wobei die Grifföffnungen des ersten und zweiten Teilelements bei einer Ausbildung des Deckelelements übereinander zu liegen kommen und der Abstand A zwischen den Ausstanzungen des ersten Teilelements größer ist als der Abstand B zwischen den Ausstanzungen des zweiten Teilelements. Durch eine derartige Ausgestaltung des Deckelelements aus zwei übereinander liegenden und miteinander verbundenen bzw. verklebten flächigen Teilelementen wird eine hohe Stabilität und Reißfähigkeit im Bereich des Deckelelements erzielt. Es ist daher möglich, auch weniger reißbeständige Kartonsorten, wie z. B. Recyclingkarton zur Herstellung der erfindungsgemäßen Kartonverpackung zu verwenden. Die durch die Ausstanzungen in den jeweiligen Teilelementen beim Transport der Kartonverpackung zu bildenden Grifföffnungen tragen ebenfalls zur Stabilität der Kartonverpackung und zum sicheren Halt der zu transportierenden flaschen- und/oder dosenartigen Behältnisse bei. Die jeweiligen ausgestanzten Elemente bleiben über entsprechende Biegelinien mit dem Deckelelement verbunden und werden zur Ausbildung der Grifföffnungen nach innen gebogen. Dadurch erhöht sich die Stabilität im Griffbereich. Auch die unterschiedlich großen Grifföffnungen im ersten und zweiten Teilelement tragen zur sicheren Fixierung der zu transportierenden Behältnisse bei, da sich durch den unterschiedlichen Abstand der Ausstanzungen bei der Ausbildung der Grifföffnungen eine Schräge ergibt, die beim Zurückklappen der Ausstanzungen einen Zug auf das Deckelelement bzw. die Kartonverpackung ausübt. Dadurch ergibt sich ein sicherer Halt der mit der Kartonverpackung transportierten Behältnisse.

In einer vorteilhaften Ausgestaltung der Erfindung weist mindestens ein Teilelement des Deckelelements an den sich gegenüberliegenden freien Seitenenden Haltelaschen auf, wobei die Haltelaschen über jeweils eine Biegelinie mit dem Teilelement verbunden sind. Durch diese zusätzlichen seitlichen Haltelaschen ist wiederum eine sichere Aufbewahrung und ein sicherer Transport der innen liegenden Behältnisse gewährleistet.

In einer weiteren vorteilhaften Ausgestaltung der Erfindung weist mindestens eine Seitenwand im Bereich der zwischen den Teilelementen und den Seitenwänden angeordneten Biegelinien an den sich gegenüberliegenden freien Seitenenden Verbindungslaschen auf, die mit den Seitenwänden wiederum über Biegelinien verbunden sind. Dabei sind die ersten Versteifungslaschen in zusammengefaltetem Zustand der Kartonverpackung mit einer Innenseite des Deckelelements und die zweiten Versteifungslaschen mit einer Innenseite der Seitenwand verbunden. Durch eine derartige Ausbildung erhöht sich die Stabilität und Steifigkeit der Kartonverpackung im Bereich des Deckelelements deutlich. Es ist auch möglich, dass die Haltelaschen über eine Biege- oder Schnittlinie mit den zweiten Versteifungslaschen und die zweiten Versteifungslaschen über eine Biegelinie mit den ersten Versteifungslaschen verbunden sind. In zusammengefaltetem Zustand ergibt sich dadurch eine Art Haltefunktion der ersten Versteifungslaschen.

In einer weiteren vorteilhaften Ausgestaltung der Erfindung weist mindestens eine Seitenwand im Bereich der zwischen dem Bodenelement und den Seitenwänden angeordneten Biegelinien im Bereich dieser Biegelinien an den sich gegenüberliegenden freien Seitenenden Versteifungslaschen auf, die mit den Seitenwänden über entsprechende Biegelinien verbunden sind. Die Versteifungslaschen sind dabei in zusammengefaltetem Zustand der Kartonverpackung mit der Innenseite der Seitenwand verbunden. Daraus ergibt sich eine weitere Erhöhung der Stabilität der Kartonverpackung insgesamt und insbesondere im Bereich des Bodenelements.

In einer weiteren vorteilhaften Ausgestaltung der Erfindung weist das Bodenelement mindestens eine Versteifungslasche im Bereich der zwischen den Seitenwänden und dem Bodenelement angeordneten Biegelinien an den sich gegenüberliegenden freien Seitenenden auf. Dabei sind die Versteifungslaschen mit dem Bodenelement über weitere Biegelinien verbunden, derart, dass die Versteifungslaschen in zusammengefaltetem Zustand der Kartonverpackung mit einer Innenseite des Bodenelements verbunden sind. Eine derartige Ausgestaltung führt zu einer weiteren Stabilitätserhöhung der Kartonverpackung im Bereich des Bodenelements. Zudem ist es möglich, dass die Versteifungslaschen über entsprechende Biegelinien mit einem Halteelement und das Halteelement jeweils über weitere Biegelinien mit den Versteifungslaschen verbunden sind. Dies führt dazu, dass in zusammengefaltetem Zustand der Kartonverpackung die Halteelemente ein Herausrutschen der zu transportierenden Behältnisse sicher verhindern.

Vorteilhafterweise können die beschriebenen Versteifungslaschen und Halteelementen ohne zusätzlichen Materialaufwand aus dem bestehenden Zuschnitt ausgebildet werden.

In einer weiteren vorteilhaften Ausgestaltung der Erfindung ist an der Innenseite des Bodenelements eine rutschhemmende Schicht ausgebildet. Die rutschhemmende Schicht kann dabei flächig, raupenartig, punktförmig oder streifenartig ausgebildet sein und besteht zum Beispiel aus einem Hotmelt. Durch diese rutschhemmende Schicht ist wiederum gewährleistet, dass die aufzubewahrenden und zu transportierenden Behältnisse innerhalb der Kartonverpackung nicht verrutschen.

In einer weiteren vorteilhaften Ausgestaltung der Erfindung ist an den Außenseiten der Seitenwände mindestens ein Klebe- oder Haftelement zur lösbaren Befestigung von Drucksachen oder Werbematerial ausgebildet. Es ist auch möglich, dass die Seitenwände mindestens eine Ausstanzung und/oder Sichtöffnung aufweisen. Durch derartige Ausgestaltungen werden die Ausgestaltungsmöglichkeiten der erfindungsgemäßen Kartonverpackung deutlich erhöht. Insbesondere wird ein deutlich erhöhter Werbeeffekt erzielt.

Weitere Einzelheiten, Merkmale und Vorteile der Erfindung ergeben sich aus den in den Figuren dargestelltem Ausführungsbeispielen. Es zeigen
- Figur 1: eine schematische Darstellung eines einstückigen Zuschnitts der erfindungsgemäßen Kartonverpackung gemäß einer ersten Ausführungsform;
- Figur 2: eine schematische Darstellung eines einstückigen Zuschnitts der erfindungsgemäßen Kartonverpackung gemäß einer zweiten Ausführungsform;
- Figur 3: eine schematische Darstellung eines einstückigen Zuschnitts der erfindungsgemäßen Kartonverpackung gemäß einer dritten Ausführungsform; und
- Figur 4: eine schematische Darstellung eines einstückigen Zuschnitts der erfindungsgemäßen Kartonverpackung gemäß einer vierten Ausführungsform.

Die Figur 1 zeigt in einer schematischen Darstellung einen einstückigen Zuschnitt der Kartonverpackung 10 gemäß einer ersten Ausführungsform. Die Kartonverpackung 10 dient dabei insbesondere zur Aufbewahrung und dem Transport von flaschen- und/oder dosenartigen Behältnissen. Sie weist ein Bodenelement 12 und zwei mit dem Bodenelement 12 über gegenüberliegende Biegelinien 18, 20 verbundene Seitenwände 14, 16 sowie ein dem Bodenelement 12 gegenüberliegendes Deckelelement 26 auf. Man erkennt, dass das Deckelelement 26 aus zwei flächigen Teilelementen 28, 30 besteht, wobei in zusammengefaltetem Zustand der Kartonverpackung 10 die beiden Teilelemente 28, 30 übereinander zu liegen kommen und miteinander verbunden, insbesondere verklebt werden. Das erste Teilelement 28 ist dabei über eine Biegelinie 22 mit der ersten Seitenwand 14 verbunden. Das zweite Teilelement 30 ist über eine Biegelinie 24 mit der zweiten Seitenwand 16 verbunden. Man erkennt zudem, dass das erste Teilelement 28 zwei Ausstanzungen 32, 34 zur Ausbildung von Grifföffnungen aufweist. Das zweite Teilelement 30 weist ebenfalls zwei Ausstanzungen 36, 38 zur Ausbildung von Grifföffnungen auf. Bei der Ausbildung des Deckelelements 26 kommen die Grifföffnungen des ersten und zweiten Teilelements 28, 30 übereinander zu liegen, wobei der Abstand A zwischen den Ausstanzungen 32, 34 größer ist als der Abstand B zwischen den Ausstanzungen 36, 38. Des Weiteren erkennt man, dass die Ausstanzungen 32, 34, 36, 38 über entsprechende Biegelinien mit den Teilelementen 28, 30 verbunden bleiben.

Die Teilelemente 28, 30 des Deckelelements 26 weisen zudem an den sich gegenüberliegenden freien Seitenenden jeweils zwei Haltelaschen 44, 46 auf, wobei die Haltelaschen 44, 46 über entsprechende Biegelinien 40, 42 mit den Teilelementen 28, 30 verbunden sind. Die Seitenwände 14, 16 weisen jeweils im Bereich der Biegelinien 22, 24 an den sich gegenüberliegenden freien Seitenenden Versteifungslaschen 48, 50, 56, 58 auf, die mit den Seitenwänden 14, 16 über entsprechende Biegelinien 96, 98 verbunden sind. Dabei sind die ersten Versteifungslaschen 48, 56 in zusammengefaltetem Zustand der Kartonverpackung 10 mit einer Innenseite des Deckelelements 26 und die zweiten Versteifungslaschen 50, 58 mit entsprechenden Innenseiten der Seitenwände 14, 16 verbunden. In dem dargestellten Ausführungsbeispiel sind die Haltelaschen 44, 46 über eine Biege- oder Schnittlinie 54, 62 mit den zweiten Versteifungslaschen 50, 58 und die zweiten Versteifungslaschen 50, 58 über eine Biegelinie 52, 60 mit den ersten Versteifungslaschen 48, 56 verbunden.

Des Weiteren erkennt man, dass die Seitenwände 14, 16 im Bereich der Biegelinien 18, 20 an den sich gegenüberliegenden freien Seitenenden weitere Versteifungslaschen 64, 66 aufweisen, die mit den Seitenwänden 14, 16 über Biegelinien 108, 110 verbunden sind. Die Versteifungslaschen 64, 66 sind dabei in zusammengefaltetem Zustand der Kartonverpackung 10 mit den entsprechenden Innenseiten der Seitenwände 14, 16 verbunden. Das Bodenelement 12 weist ebenfalls Versteifungslaschen 70, 74 im Bereich der Biegelinien 18, 20 an den sich gegenüberliegenden freien Seitenenden auf. Diese Versteifungslaschen 70, 74 sind mit dem Bodenelement 12 über Biegelinien 110, 112 verbunden, derart, dass die Versteifungslaschen 70, 74 in zusammengefaltetem Zustand der Kartonverpackung 10 an der Innenseite des Bodenelements 12 anliegen oder mit dieser verbunden, insbesondere verklebt sind. Zudem sind die Versteifungslaschen 70, 74 über Biegelinien 100, 102 mit Halteelementen 68, 72 verbunden, wobei die Halteelemente 68, 72 jeweils über Biegelinien 104, 106 mit den Versteifungslaschen 64, 66 verbunden sind.

Zur Aufnahme der flaschen- und/oder dosenartigen Behältnisse weist das Bodenelement 12 zudem Positionierlaschen 94 auf, die jeweils in den Innenraum der Kartonverpackung 10 gebogen werden. In dem dargestellten Ausführungsbeispiel ergeben sich somit sechs Aufnahmepositionen für entsprechende Behältnisse.

An der Außenseite der Seitenwand 16 sind zudem Ausstanzungen 76 mittels der Stanzlinien 80, 84 sowie eine Sichtöffnung 78 ausgebildet.

Figur 2 zeigt eine schematische Darstellung eines einstückigen Zuschnitts der Kartonverpackung 10 gemäß einer zweiten Ausführungsform. Im Gegensatz zu der Kartonverpackung gemäß der ersten Ausführungsform weist die in Figur 2 dargestellte Kartonverpackung 10 keine Halte- oder Versteifungslaschen im Bereich des Deckelelements 26 auf. Allerdings sind hier im Bereich der Biegelinien 22, 24, d. h. im Übergangsbereich zwischen den Seitenwänden 14, 16 und den Teilelementen 28, 30 des Deckelelements 26 Ausnehmungen 86, 88 ausgebildet, die zur Aufnahme von entsprechenden Teilbereichen der zu transportierenden und aufzubewahrenden flaschen- und/oder dosenartigen Behältnissen dienen. Dadurch ist ein sicherer Halt der entsprechenden Behältnisse innerhalb der Kartonverpackung 10 gewährleistet.

Figur 3 zeigt eine schematische Darstellung eines einstückigen Zuschnitts einer Kartonverpackung 10 gemäß einer dritten Ausführungsform. Im Unterschied zu der in Figur 2 dargestellten Kartonverpackung weist diese Ausführungsform der Kartonverpackung 10 auch im Bereich des Bodenelements 12 sowie an den Seitenwänden keine Halte- oder Versteifungslaschen auf. Durch die Ausgestaltung des Deckelelements 26 aus zwei Teilelementen 28, 30 wird die erforderliche Stabilität der Kartonverpackung 10 jedoch ohne weiteres erreicht.

Figur 4 zeigt eine schematische Darstellung eines einstückigen Zuschnitts der Kartonverpackung 10 gemäß einer vierten Ausführungsform. Die dargestellte vierte Ausführungsform entspricht im Wesentlichen der oben beschriebenen dritten Ausführungsform. Man erkennt aber, dass an der Innenseite des Bodenelements 12 eine rutschhemmende Schicht in Form von rutschhemmenden Streifen 92 aufgetragen ist. Die rutschhemmende Schicht besteht dabei aus einem Hotmelt. Man erkennt, dass die Flaschenböden 90 auf den rutschhemmenden Streifen 92 aufliegen. Es ist auch möglich, an den Außenseiten der Seitenwände 14, 16 Klebe- oder Haftelemente (nicht dargestellt) zur lösbaren Befestigung von Drucksachen oder Werbematerialien anzubringen. Beispielhaft ist hierfür in den Figuren eine CD (82) dargestellt.

## Patentansprüche

1. Kartonverpackung, insbesondere für die Aufbewahrung und den Transport von flaschen- und/oder dosenartigen Behältnissen, mit einem Bodenelement (12) und zwei mit dem Bodenelement (12) über gegenüberliegende Biegelinien (18, 20) verbundene Seitenwände (14, 16) sowie einem dem Bodenelement (12) gegenüberliegenden Deckelelement (26), wobei das Deckelelement (26) aus zwei übereinander liegenden und miteinander verbundenen flächigen Teilelementen (28, 30) besteht, wobei das erste Teilelement (28) über eine Biegelinie (22) mit der ersten Seitenwand (14) und das zweite Teilelement (30) über eine Biegelinie (24) mit der zweiten Seitenwand (16) verbunden ist und das erste Teilelement (28) zwei Ausstanzungen (32, 34) zur Ausbildung von Grifföffnungen aufweist und das zweite Teileelement (30) zwei Ausstanzungen (36, 38) zur Ausbildung von Grifföffnungen aufweist, wobei diese Ausstanzungen (32, 34, 36, 38) über Biegelinien mit den Teilelementen (28, 30) verbunden bleiben und die Griffoffnungen des ersten und zweiten Teilelements (28, 30) durch Ausbildung des Deckelelements (26) übereinander zu liegen kommen,
**dadurch gekennzeichnet,**
**dass** der Abstand (A) zwischen den Ausstanzungen (32, 34) des ersten Teilelements (28) derart größer ist als der Abstand (B) zwischen den Ausstanzungen (36, 38) des zweiten Teilelements (30), dass ein Zurückklappen der überlagert in das Innere der Kartonverpackung gebogenen Ausstanzungen (32, 34, 36, 38) ermöglicht ist.

2. Kartonverpackung nach Anspruch 1,
**dadurch gekennzeichnet,**
**dass** mindestens ein Teilelement (28, 30) des Deckelelements (26) an den sich gegenüberliegenden freien Seitenenden Haltelaschen (44, 46) aufweist, wobei die Haltelaschen (44, 46) über jeweils eine Biegelinie (40, 42) mit dem Teilelement (28, 30) verbunden sind.

3. Kartonverpackung nach Anspruch 1 oder 2,
**dadurch gekennzeichnet,**
**dass** mindestens eine Seitenwand (14, 16) im Bereich der Biegelinien (22, 24) an den sich gegenüberliegenden freien Seitenenden Versteifungslaschen (48, 50, 56, 58), die mit den Seitenwänden (14, 16) über Biegelinien (96, 98) verbunden sind, aufweist, wobei die ersten Versteifungslaschen (48, 56) in zusammengefaltetem Zustand der Kartonverpackung (10) mit einer Innenseite des Deckelelements (26) und die zweiten Versteifungslaschen (50, 58) mit einer Innenseite der Seitenwand (14, 16) verbunden sind.

4. Kartonverpackung nach Anspruch 3,
**dadurch gekennzeichnet,**
**dass** die Haltelaschen (44, 46) über eine Biege- oder Schnittlinie (54, 62) mit den zweiten Versteifungslaschen (50, 58) und die zweiten Versteifungslaschen (50, 58) über eine Biegelinie (52, 60) mit den ersten Versteifungslaschen (48, 56) verbunden sind.

5. Kartonverpackung nach einem der vorhergehenden Ansprüche,
**dadurch gekennzeichnet,**
**dass** mindestens eine Seitenwand (14, 16) im Bereich der Biegelinien (18, 20) an den sich gegenüberliegenden freien Seitenenden Versteifungslaschen (64, 66), die mit den Seitenwänden (14, 16) über Biegelinien (108, 110) verbunden sind, aufweist, wobei die Versteifungslaschen (64, 66) in zusammengefaltetem Zustand der Kartonverpackung (10) mit einer Innenseite der Seitenwand (14, 16) verbunden sind.

6. Kartonverpackung nach einem der vorhergehenden Ansprüche,
**dadurch gekennzeichnet,**
**dass** das Bodenelement (12) mindestens eine Versteifungslasche (70, 74) im Bereich der Biegelinien (18, 20) an den sich gegenüberliegenden freien Seitenenden aufweist, wobei die Versteifungslaschen (70, 74) mit dem Bodenelement (12) über Biegelinien (110, 112) verbunden sind, derart, dass die Versteifungslaschen (70, 74) in zusammengefaltetem Zustand der Kartonverpackung (10) mit einer Innenseite des Bodenelements (12) verbunden sind.

7. Kartonverpackung nach Anspruch 6,
**dadurch gekennzeichnet,**
**dass** die Versteifungslaschen (70, 74) über Biegelinien (100, 102) mit einem Halteelement (68, 72) und das Halteelement (68, 72) jeweils über Biegelinien (104, 106) mit den Versteifungslaschen (64, 66) verbunden sind.

8. Kartonverpackung nach einem der vorhergehenden Ansprüche,
**dadurch gekennzeichnet,**
**dass** an der Innenseite des Bodenelements (12) eine rutschhemmende Schicht (92) ausgebildet ist.

9. Kartonverpackung nach Anspruch 8,
**dadurch gekennzeichnet,**
**dass** die rutschhemmende Schicht (92) flächig, raupenartig, punktförmig und/oder streifenartig ausgebildet ist.

10. Kartonverpackung nach Anspruch 8 oder 9,
**dadurch gekennzeichnet,**
**dass** die rutschhemmende Schicht (92) aus einem Hotmelt besteht.

11. Kartonverpackung nach einem der vorhergehenden Ansprüche,
**dadurch gekennzeichnet,**
**dass** an den Außenseiten der Seitenwände (14, 16) mindestens ein Klebe- oder Haftelement zur lösbaren Befestigung von Drucksachen oder Werbematerial ausgebildet ist.

12. Kartonverpackung nach einem der vorhergehenden Ansprüche,
**dadurch gekennzeichnet,**
**dass** die Seitenwände (14, 16) mindestens eine Ausstanzung (76, 84) und/oder Sichtöffnung (78) aufweisen.

## Claims

1. Cardboard packing, especially for the storage and the transport of bottle- and/or can-like containers, including a bottom member (12) and two side walls (14, 16) connected to the bottom member (12) via opposing bending lines (18, 20), as well as a lid member (26) opposing the bottom member (12), wherein the lid member (26) consists of two superposed areal partial members (28, 30) connected to each other, wherein the first partial member (28) is connected to the first side wall (14) via a bending line (22), and the second partial member (30) is connected to the second side wall (16) via a bending line (24), and the first partial member (28) has two cutouts (32, 34) for forming gripping openings, and the second partial member (30) has two cutouts (36, 38) for forming gripping openings, wherein these cutouts (32, 34, 36, 38) remain connected to the partial members (28, 30) via bending lines, and the gripping openings of the first and second partial members (28, 30) come to rest over each other by formation of the lid member (26),
**characterized in that**
the distance (A) between the cutouts (32, 34) of the first partial member (28) is greater than the distance (B) between the cutouts (36, 38) of the second partial member (30) such that folding back the cutouts (32, 34, 36, 38) bent into the interior of the cardboard packing in superposed manner is allowed.

2. Cardboard packing according to claim 1,
**characterized in that**
at least one partial member (28, 30) of the lid member (26) has retaining tongues (44, 46) at the free side ends opposing each other, wherein the retaining tongues (44, 46) are connected to the partial member (28, 30) via a bending line (40, 42), respectively.

3. Cardboard packing according to claim 1 or 2,
**characterized in that**
at least one side wall (14, 16) has stiffening tongues (48, 50, 56, 58), connected to the side walls (14, 16) via bending lines (96, 98), at the opposing free side ends in the region of the bending lines (22, 24), wherein, in the folded state of the cardboard packing (10), the first stiffening tongues (48, 56) are connected to an inner side of the lid member (26) and the second stiffening tongues (50, 58) are connected to an inner side of the side wall (14, 16).

4. Cardboard packing according to claim 3,
**characterized in that**
the retaining tongues (44, 46) are connected to the second stiffening tongues (50, 58) via a bending or cutting line (54, 62), and the second stiffening tongues (50, 58) are connected to the first stiffening tongues (48, 56) via a bending line (52, 60).

5. Cardboard packing according to anyone of the preceding claims,
**characterized in that**
at least one side wall (14, 16) has stiffening tongues (64, 66), connected to the side walls (14, 16) via bending lines (108, 110), at the free side ends opposing each other in the region of the bending lines (18, 20), wherein the stiffening tongues (64, 66) are connected to an inner side of the side wall (14, 16) in the folded state of the cardboard packing (10).

6. Cardboard packing according to anyone of the preceding claims,
**characterized in that**
the bottom member (12) has at least one stiffening tongue (70, 74) in the region of the bending lines (18, 20) at the free side ends opposing each other, wherein the stiffening tongues (70, 74) are connected to the bottom member (12) via bending lines (110, 112) such that the stiffening tongues (70, 74) are connected to an inner side of the bottom member (12) in the folded state of the cardboard packing (10).

7. Cardboard packing according to claim 6,
**characterized in that**
the stiffening tongues (70, 74) are connected to a retaining member (68, 72) via bending lines (100, 102), and the retaining member (68, 72) is connected to the stiffening tongues (64, 66) via bending lines (104, 106), respectively.

8. Cardboard packing according to anyone of the preceding claims,
**characterized in that**
a nonskid layer (92) is formed on the inner side of the bottom member (12).

9. Cardboard packing according to claim 8,
**characterized in that**
the nonskid layer (92) is formed areal, bead-like, spot-shaped and/or strip-like.

10. Cardboard packing according to claim 8 or 9,
**characterized in that**
the nonskid layer (92) is composed of a hot-melt.

11. Cardboard packing according to anyone of the preceding claims,
**characterized in that**
at least one sticking or adhesive member for releasable attachment of printed matters or advertising material is formed on the outer sides of the side walls (14, 16).

12. Cardboard packing according to anyone of the preceding claims,
**characterized in that**
the side walls (14, 16) have at least one cutout (76, 84) and/or view opening (78).

## Revendications

1. Emballage en carton, en particulier pour la conservation et le transport de récipients de type bouteille et/ou boîte, avec un élément de fond (12) et deux parois latérales (14, 16), reliées à l'élément de fond (12) par l'intermédiaire de lignes de pliage opposées (18, 20), ainsi qu'un élément de recouvrement (26) opposé à l'élément de fond (12), l'élément de recouvrement (26) se composant de deux éléments partiels plans (28, 30) posés l'un sur l'autre et reliés entre eux, le premier élément partiel (28) étant relié à la première paroi latérale (14) par l'intermédiaire d'une ligne de pliage (22) et le deuxième élément partiel (30) étant relié à la deuxième paroi latérale (16) par l'intermédiaire d'une ligne de pliage (24) et le premier élément partiel (28) présentant deux perforations (32, 34) pour la formation d'ouvertures de prise et le deuxième élément partiel (30) présentant deux perforations (36, 38) pour la formation d'ouvertures de prise, ces perforations (32, 34, 36, 38) demeurant liés aux éléments partiels (28, 30) par l'intermédiaire de lignes, de pliage et les ouvertures de prise du premier et du deuxième élément partiel (28, 30) parviennent à se superposer par la formation de l'élément de recouvrement (26),
**caractérisé en ce que**
l'intervalle (A) entre les découpages (32, 34) du premier élément partiel (28) est supérieur à l'intervalle (B) entre les découpages (36, 38) du deuxième élément partiel (30), de telle sorte qu'un rabattement des découpages (32, 34, 36, 38), pliés de manière superposée à l'intérieur de l'emballage en carton, est possible.

2. Emballage en carton selon la revendication 1,
**caractérisé en ce**
**qu'**au moins un élément partiel (28, 30) de l'élément de recouvrement (26) présente des pattes de retenue (44, 46) aux extrémités latérales libres se faisant face, les pattes de retenue (44, 46) étant reliées à l'élément partiel (28, 30) par l'intermédiaire respectivement d'une ligne de pliage (40, 42).

3. Emballage en carton selon la revendication 1 ou 2,
**caractérisé en ce**
**qu'**au moins une paroi latérale (14, 16) présente, dans le secteur des lignes de pliage (22, 24), aux extrémités latérales libres se faisant face, des pattes de renforcement (48, 50, 56, 58), qui sont reliées aux parois latérales (14, 16) par l'intermédiaire de lignes de pliage (96, 98), les premières pattes de renforcement (48, 56) étant reliées, dans l'état replié de l'emballage en carton (10), à une face intérieure de l'élément de recouvrement (26) et les deuxièmes pattes de renforcement (50, 58) à une face intérieure de la paroi latérale (14, 16).

4. Emballage en carton selon la revendication 3,
**caractérisé en ce que**
les pattes de retenue (44, 46) sont reliées aux deuxièmes pattes de renforcement (50, 58) par l'intermédiaire d'une ligne de pliage ou transversale (54, 62) et les deuxièmes pattes de renforcement (50, 58) aux premières pattes de renforcement (48, 56) par l'intermédiaire d'une ligne de pliage (52, 60).

5. Emballage en carton selon l'une des revendications précédentes,
**caractérisé en ce**
**qu'**au moins une paroi latérale (14, 16) présente, dans le secteur des lignes de pliage (18, 20), aux extrémités latérales libres se faisant face, des pattes de renforcement (64, 66), qui sont reliées aux parois latérales (14, 16) par l'intermédiaire de lignes de pliage (108, 110), les pattes de renforcement (64, 66) étant reliées, dans l'état replié de l'emballage en carton (10), à une face intérieure de la paroi latérale (14, 16).

6. Emballage en carton selon l'une des revendications précédentes,
**caractérisé en ce que**
l'élément de fond (12) présente au moins une patte de renforcement (70, 74) dans le secteur des lignes de pliage (18, 20), aux extrémités latérales libres se faisant face, les pattes de renforcement (70, 74) étant reliées à l'élément de fond (12) par l'intermédiaire de lignes de pliage (110, 112), de telle sorte que les pattes de renforcement (70, 74) sont reliées, dans l'état replié de l'emballage en carton (10), à une face intérieure de l'élément de fond (12).

7. Emballage en carton selon la revendication 6,
**caractérisé en ce que**
les pattes de renforcement (70, 74) sont reliées à un élément de retenue (68, 72) par l'intermédiaire de lignes de pliage (100, 102) et l'élément de retenue (68, 72) aux pattes de renforcement (64, 66) respectivement par l'intermédiaire de lignes de pliage (104, 106).

8. Emballage en carton selon l'une des revendications précédentes,
**caractérisé en ce que**
une couche antidérapante (92) est formée sur la face intérieure de l'élément de fond (12).

9. Emballage en carton selon la revendication 8,
**caractérisé en ce que**
la couche antidérapante (92) est plane, de type ondulé, en forme de points et/ou de type bande.

10. Emballage en carton selon la revendication 8 ou 9,
**caractérisé en ce que**
la couche antidérapante (92) se comporte d'une thermo-enduction.

11. Emballage en carton selon l'une des revendications précédentes,
**caractérisé en ce**
**qu'**au moins un élément collant ou adhésif est formé sur les faces extérieures des parois latérales (14, 16) pour fixer de manière détachable des imprimés ou du matériel publicitaire.

12. Emballage en carton selon l'une des revendications précédentes,
**caractérisé en ce que**
les parois latérales (14, 16) présentent au moins une perforation (76, 84) et/ou une ouverture de visualisation (78).
